# EUROPÄISCHE PATENTSCHRIFT

(11) **EP 2 182 592 B1**
(45) Veröffentlichungstag und Bekanntmachung des Hinweises auf die Patenterteilung: **24.12.2014**
(21) Anmeldenummer: 09011114.7
(22) Anmeldetag: 31.08.2009
(51) Int. Cl.: H01R 13/645

(54) **Steckverbinder**
Connector
Connecteur à fiches

(30) Priorität: 30.10.2008 DE 102008054015
(43) Veröffentlichungstag der Anmeldung: 05.05.2010
(73) Patentinhaber: Lumberg Connect GmbH, 58579 Schalksmühle (DE)
(72) Erfinder: Pfaffenbach, Dirk, 58553 Halver (DE); Pellizari, Dirk, 42327 Wuppertal (DE); Wiegen, Sandra, 58553 Halver (DE); Rentrop, Frank, 58509 Lüdenscheid (DE)
(74) Vertreter: Ostriga Sonnet Wirths & Vorwerk

(56) Entgegenhaltungen:
- EP-A2- 1 063 731
- US-A- 3 576 519
- US-A- 5 387 132

## Beschreibung

Die Erfindung betrifft einen Steckverbinder gemäß Oberbegriff des Anspruchs 1.

Kodierwände, die als separate Teile ausgebildet sind und eine individuelle Kodierung von Steckverbindern ermöglichen, sind aus US 3,576,519 B und EP 1 063 731 A2 bekannt. Sie lassen sich mittels Rast- oder Klemmverbindungen in Steckbuchsen einsetzen, um ein verpolungssicheres Kontaktieren eines komplementären Gegenstückes zu gewährleisten.

Aus US 5,387,132 B sind Steckaufnahmen für Platinen bekannt. In Diese sind Kodierwände einsetzbar, um eine eindeutige Steckkodierung für einzusetzende Platinen bilden zu können.

Ein weiterer Steckverbinder ist beispielsweise aus DE 196 07 381 C2 bekannt, wobei es sich dort um einen Steckverbinder gemäß Rast 5-Standard handelt. Gattungsgemäß sind auch Steckverbinder gemäß Rast 2.5-Standard, die sich von den vorgenannten Steckverbindern im Wesentlichen lediglich durch die Kontaktrasterweite unterscheiden.

Bei Steckverbindern gemäß dem Rast 5- oder Rast 2.5-Standard handelt es sich um Steckverbinder, die sich insbesondere bei elektrischen Haus- und Küchengeräten, Heizungssteuerungen und systeminternen Verdrahtungslösungen der Automobilindustrie etabliert haben.

Solche Steckverbinder umfassen gewöhnlich einen Stecker (zweiter Kontaktträger) und eine Steckbuchse (erster Kontaktträger) in jeweils in der Regel mehrpoliger Auslegung. Der Begriff "Stecker" bezieht sich dabei auf die Ausgestaltung des "männlichen" Kontaktteils, während die "Buchse" "weibliche" Kontaktteile aufweist. Da bei der überwiegenden Anzahl der am Markt eingesetzten RAST-Steckverbinder die Buchse dasjenige Teil ist, welches auf beispielsweise Kontaktabschnitte einer Leiterplatte oder auf eine Stiftleiste aufgesteckt wird, ist die Buchse nachfolgend als Steckbuchse bezeichnet. Folglich werden auch Leiterplatten, Stiftleisten od. dgl. im Sinne der Erfindung als Stecker bzw. Steckmittel angesehen.

Um ein verpolsicheres Zusammensetzen von Steckmittel und Steckbuchse zu gewährleisten, weisen beide Teile Kodiermittel auf. Insbesondere für ein verpolsicheres Ansetzen an Leiterplatten sind die Kodiermittel selbiger als Leiterplattenausnehmungen bzw. Einschnitte im Kontaktbereich der Leiterplatte ausgebildet, die in ihrer Position, Länge und Stärke variieren. Zu jeder Kodierung eines Steckabschnittes einer Leiterplatte wird eine hierzu passende Steckbuchse gefertigt, deren Gehäuse mit den Ausschnitten korrespondierende Kodierwände ausbildet.

Ergänzend zu dieser Form der mechanischen Kodierung wird häufig auch eine farbige Kodierung genutzt. Am Steckmittel sind Farbmarkierungen angebracht, die sich in Form von Aufklebern, Farbbalken oder eingefärbten Steckbuchsengehäusen wiederfinden. Somit ist für die Montage kenntlich gemacht ist, dass entsprechend gekennzeichnete Steckbuchsen am Ort identischer Farbe auf das Steckmittel, z.B. die Leiterplatte, aufzusetzen sind. Dabei kann die Farbmarkierung als ergänzende optische, quasi redundante Kodierung zum unverwechselbaren Aneinandersetzen von Steckbuchse und Steckmittel ausgelegt sein oder aber dazu dienen, mechanisch identisch kodierte Steckbuchsen bzw. Steckmittel zur weiteren Unterscheidung zusätzlich zu kodieren.

Die mechanische wie die farbliche Kodierung hat sich als besonders vorteilhaft erwiesen, da eine quasi fehlerfreie Montage - d.h. eine verpolsichere Montage von Steckmittel und Steckbuchse - gewährleistet ist. Mittlerweile wird jedoch die Fertigung derartiger Steckverbinder als verbesserungswürdig angesehen.

In der Fertigung werden jeweils Chargen mit einer bestimmten mechanischen und/oder farbigen Kodierung gefertigt, woraufhin dann Rüstzeiten an den Fertigungsanlagen für die Fertigung einer Charge mit anderer mechanischer und/oder farbiger Kodierung notwendig sind. Sofern die Farbkodierung mittels Aufklebern oder Farbbalken erfolgt, ist auch dies ein verbesserungswürdiger Arbeitsschritt.

Aufgabe der Erfindung ist es, die Fertigung von Steckverbindern mit insbesondere mechanischen Kodiermitteln zu vereinfachen und die Kodierwände flexibler verwenden zu können

Gelöst wird die Aufgabe von einem Steckverbinder mit den Merkmalen des Anspruchs 1.

Der wesentliche Vorteil der Erfindung liegt darin, dass StandardKontaktträger sowie separat die mechanischem Kodiermittel gefertigt werden können, so dass die Rüstzeiten an den Produktionsanlagen entfallen. Je nach gewünschter mechanischer Kodierung wird aus einem Standardkontaktträger und separaten Kodiermitteln ein Kontaktträger mit entsprechender Kodierung zusammengesetzt. Weil die Kodierwand einen über eine Materialschwächungszone angesetzten Kürzungsabschnitt aufweist, um den die Kodierwand bei Einsatz in einem gegenüber seiner Länge weniger tiefen Gehäuse einkürzbar ist. Lässt sich die erfindungegemäße Kodierwand sehr viel flexibler einsetzen, als die aus dem Stand der Technik bekannten Kodierwände.

Für eine im Wesentlichen unlösbare Anordnung der Kodiermittel ist vorgesehen, dass diese im Kontaktträger verrastbar sind.

Die lagestabile Halterung lässt sich erreichen, indem der Kontaktträger Führungen aufweist, in die die Kodiermittel bereichsweise eingreifen.

Das Steckbuchsengehäuse weist paarweise einander zugeordnete Nuten aufweist, in die Teilbereiche der in das Steckbuchsengehäuse eingeschobenen Kodierwand zwecks Lagestabilisierung eingreifen. Dabei ist es vorteilhaft, wenn die Kodierwand in Einschubrichtung Rastmittel zur Anordnung im Steckbuchsengehäuse aufweist.

Bei einer besonders bevorzugten Ausführungsform ist die Kodierwand bei seitlich offenem Steckbuchsengehäuse als Stirnwand einsetzbar.

Für eine weitere oder alternative Festlegung der Kodierwand ist vorgesehen, dass die Kodierwand an seinen mit dem Gehäuse der Steckbuchse in Berührung stehenden Längsseiten Schultern aufweist, die mit buchsengehäuseseitigen Vorsprüngen eine Rastverbindung eingehen.
- Fig. 1 und 2: einen bekannten Kontaktträger in Form eines Gehäuses einer Steckbuchse in Aufsicht bzw. perspektivischer Ansicht mit erster mechanischer Kodierung,
- Fig. 3 und 4: ein Gehäuse einer Steckbuchse in Aufsicht und perspektivischer Ansicht mit einer zweiten mechanischen Kodierung,
- Fig. 5: ein Gehäuse einer Steckbuchse eines erfindungsgemäßen Steckverbinders mit Kodierstegen in Explosionsansicht,
- Fig. 6: das Gehäuse gemäß Fig. 5 in bekannter Ausführungsform,
- Fig. 7: die Kodierwände gemäß Fig. 5,
- Fig. 8: die Kodierwände gemäß Fig. 6,
- Fig. 9 und 10: Beispiele für Rastbefestigungen von Kodierwänden in Gehäusen einer Steckbuchse,
- Fig. 11 und 12: Darstellungen von Steckbuchsen mit voneinander abweichender mechanischer Kodierung zum Aufsatz auf Kontaktabschnitte einer Leiterplatte.

In den Fig. 1 bis 4 ist das Gehäuse einer Steckbuchse aus dem Stand der Technik dargestellt und insgesamt mit der Bezugsziffer 100 versehen.

Das Gehäuse 100 bildet zunächst eine Stecköffnung 101 zur Aufnahme eines nicht dargestellten Steckmittels aus. Die Stecköffnung 101 wird von zwei parallelen, zueinander beabstandeten Wänden gebildet, die jeweils eine Kontaktfeder 102 lagern (Kontaktlagerwände 109). Optionale Stirnwände 107 verbinden die Kontaktlagerwände 109.

Bei den von der Stecköffnung 101 aufzunehmenden Steckmitteln handelt es sich zumeist um einen Stecker, eine Stiftleiste oder eine Leiterplatte. Innerhalb der Stecköffnung 101 sind eine Vielzahl von Kontaktfedern 102 in Reihe nebeneinander angeordnet. Diese gehen mit nicht dargestellten Gegenkontakten eines Steckmittels eine elektrische Verbindung ein. Das Gehäuse 100 selbst ist aus einem Isolierstoff, zumeist Kunststoff gefertigt. Die Kontaktlagerwände 109 bilden für die Kontaktfedern 102 schlitzartige Ausnehmungen 103 aus. Die Kontaktfedern 102 sind mittels zwischen den Ausnehmungen 103 gebildeten Materialstegen 104 elektrisch isoliert voneinander beabstandet.

Kabeleinführöffnungen 105 dienen der Anbindung von elektrischen Leitern an die Kontaktfedern 102. Hierzu weisen die Kontaktfedern 102 rückwärtig, d.h. an ihrer der Stecköffnung abgewandten Seite Schneidklemmkontakte auf, mittels derer die Kontaktfedern 102 auf in die Kabeleinführöffnung 105 eingeschobene Leiter kontaktiert werden.

Die in Fig. 1 dargestellte Steckbuchse weist verschiedene Kodiermittel auf. Dabei handelt es sich zunächst um Kodierwände 106, die innerhalb der Stecköffnung bzw. als dessen Stirnwand 107 einstückig stoffschlüssig mit dem Gehäuse 100 ausgebildet sind. Diese erstrecken sich wenigstens bis zum Boden in das Gehäuse 100 hinein. Weitere Kodiermittel in Form von Kodiernasen 108 bildet das Gehäuse 100 außenumfänglich aus.

Grundsätzlich betrifft der Grundgedanke der Erfindung jegliches aus dem Stand der Technik bekannte mechanische Kodiermittel, so beispielsweise auch die Kodiernasen 108. Es ist grundsätzlich von Vorteil, wenn die Kodiermittel der Kontaktträger, beispielsweise in Form von Gehäuse 100 bzw. korrespondierendem Steckmittel, an bzw. in diesen austauschbar gelagert sind. Soweit nicht anders dargestellt, nimmt die folgende Zeichnungsbeschreibung jedoch Bezug auf Kodiermittel in Form von Kodierwänden 106 bzw. deren Pendant in der nachfolgenden Beschreibung erfindungsgemäßer Ausführungsbeispiele.

Bei der vergleichenden Betrachtung der Ausführungsform aus dem Stand der Technik gemäß Fig. 1 bzw. Fig. 2 und den Fig. 3 bzw. 4 lässt sich die der Erfindung zu Grunde liegende Problematik sehr gut erläutern. Der Stand der Technik gemäß Fig. 1 und 2 umfasst drei Kodierwände 106, wovon zwei die Stirnwände 107 des Gehäuses 100 bilden. Im Gegensatz dazu verfügt die Ausführungsform aus dem Stand der Technik gemäß den Fig. 3 und 4 nur über zwei Kodierwände 106, nämlich eine als Stirnwand 107 ausgebildete sowie eine weitere in der Stecköffnung gelagerte Kodierwand 106. Um von der Produktion von Gehäusen 100 mit mechanischer Kodierung gemäß der Ausführungsform der Fig. 1 und 2 zu einem solchen Steckbuchsengehäuse 100 mit mechanischer Kodierung gemäß Ausführungsform der Fig. 3 und 4 zu wechseln, bedarf es eines nicht unerheblichen Rüstaufwandes an der Produktionsanlage.

Bezug nehmend auf die Fig. 5 bis 12 werden nunmehr verschiedene Ausführungsformen der Erfindung beschrieben, die diesen Nachteil beheben. Ein Kontaktträger, im Sinne des Anspruches 4 der erste Kontaktträger ist hier in Form eines Gehäuses einer Steckbuchse insgesamt mit der Bezugsziffer 10 bezeichnet.

Das Gehäuse 10 der Steckbuchse umfasst einen aus Isolierstoff, insbesondere Kunststoff bestehenden Kontaktträger 11, welcher eine Stecköffnung 12 zur Aufnahme eines nicht dargestellten Steckmittels, beispielsweise eines Steckers, einer Stiftleiste oder eines Leiterplattenabschnitts dient. Wie im Stand der Technik gemäß Fig. 1 bis 4 wird auch das erfindungsgemäße Gehäuse 10 von zwei parallelen, zueinander spaltbildend beabstandet angeordneten Kontaktlagerwänden 26 und gegebenenfalls von Stirnwänden 24 gebildet. Vertikal zur Stecköffnung 12 sind Kabeleinführöffnungen 13, analog zum Bezugszeichen 105 aus dem Stand der Technik, ausgebildet, durch die hindurch nicht dargestellte Leiter zur elektrischen Kontaktierung mit in der Stecköffnung 12 gelagerten Kontaktfedern 14 eingeführt werden. Im Anschluss an die Kabeleinführöffnungen 13 bildet der Kontaktträger 11 des Gehäuses 10 Kabelhalter 16 aus. Mittels der Kabelhalter 16 lassen sich die Kabelenden in paralleler Ausrichtung zur Stecköffnung 12 am Kontaktträger 11 anordnen.

Im Mündungsbereich der Stecköffnung 12 bildet der Kontaktträger 11 des Gehäuses 10 außenumfänglich angeordnete, einstückig stoffschlüssige Kodieransätze 15 aus. Diese korrespondieren mit Ausnehmungen eines komplementären Steckmittelgehäuses und gewährleisten ein verpolsicheres Zusammensetzen von Steckbuchsen-und Steckmittelgehäuse.

Von besonderer Bedeutung sind die mit 17 bezeichneten Kodiermittel, welche in die Stecköffnung 12 hineingeschoben werden. Hierzu bilden die Kontaktlagerwände 26 innerhalb der Stecköffnung 12 zunächst paarweise aneinander gegenüber angeordnete Führungsnuten 19 aus. Diese sind in Einschubrichtung des nicht dargestellten Steckmittels orientiert und nehmen korrespondierende Wandabschnitte 20 der Kodierwände 18 zur Lagestabilisierung auf. Die Kodierwände 18 sind in Einschubrichtung mit Rastmitteln 21 versehen, die der Verankerung im Boden der Stecköffnung 22 dienen.

Wie aus den Fig. 5 und 6 ersichtlich ist, ist die Stecköffnung 12 an ihren Schmalseiten 23 offen. Besonders ausgestaltete Kodierwände 18 bilden Stirnwände 24 aus, mittels derer die Schmalseiten der Stecköffnung 12 zwecks Steckkodierung verschlossen werden können.

Fig.6 zeigt ein erfindungsgemäßes Gehäuse 10 einer Steckbuchse in geänderter Ausführungsform. Das Gehäuse 10 der Fig. 6 weist einen im Detail geringfügig anders ausgestalteten Kontaktträger 11 auf, wobei für die Erfindung lediglich die nachfolgend beschriebenen Unterschiede relevant sind.

Zunächst ist festzuhalten, dass die Tiefe der Stecköffnung 12 in der in Fig. 6 dargestellten Ausführungsform geringer ist als die in Fig. 5. Die auch als Stirnwände 24 dienenden Kodierwände 18 weisen im Gegensatz zu denen der Fig. 5 an ihrem in Einschubrichtung liegenden Ende keine Rastmittel auf. Stattdessen sind die in Richtung der Kontaktlagerwände 26 weisenden Wandabschnitte 20 die Stirnwände 24 mit Rastschultern 27 versehen. Diese hintergreifen entsprechende Vorsprünge 28 in den Führungsnuten 19, die jedoch in Fig. 6 nicht dargestellt sind. Aufgrund der geringeren Tiefe der Stecköffnung 12 sind auch die Kodierwände 18 insgesamt kürzer ausgeführt.

In Fig. 7 sind die Kodierwände 18 gemäß Fig. 5 dargestellt, in Fig. 8 sind die Kodierwände 17 gemäß Fig. 6 dargestellt. Augenmerk ist besonders auf die als Stirnwände 24 ausgebildeten Kodierwände 18 in Fig. 7 zu legen. Diese weisen Materialschwächungszonen 29 auf, an die sich entgegen der Einsteckrichtung bzw. an dem dem Rastmittel 21 abgewandten Ende ein Kürzungsabschnitt 30 anschließt.

Bei Gehäusen 10 gemäß Fig. 5 mit einer weniger tiefen Stecköffnung 12 können baugleiche Stirnwände 24 eingesetzt werden. Diese sind dann vor, während oder nach der Montage durch Trennen entlang der Materialschwächungszone 29 um den Abschnitt 30 zu kürzen (siehe Fig. 7). Eine ähnliche Ausgestaltung der in Fig. 8 dargestellten Stirnwände 24 ist denkbar, wobei sich dann ein hier nicht dargestellter Kürzungsabschnitt am der Einsteckrichtung entgegengesetzten Ende anschlösse.

In Fig. 9 und Fig. 10 ist das Gehäuse 10 der Steckbuchse gemäß Fig. 6 in einer Schnittdarstellung gezeigt. In Fig. 9 liegt der Schnitt in Einschubrichtung der Stirnwand 24 in der Stirnwandebene, in Fig. 10 liegt der Schnitt in Einschubrichtung der Kodierwand 18 in deren Ebene.

Anhand der Fig. 9 lässt sich die Verrastung der Stirnwand 24 im Gehäuse 10 gemäß Fig. 6 deutlich erkennen. Die Führungsnuten 19, in welche die Stirnwand 24 zwecks Lagestabilisierung eingeschoben wird, weisen Vorsprünge 28 auf, die von den Schultern 27 rastend hintergriffen werden. Dies zeigt besonders deutlich die Ausschnittsvergrößerung IX der Fig. 9.

Anders verhält sich die Verrastung der Kodierwand 18, die in Fig. 6 dargestellt ist. Auch dieser wird zwecks Lagestabilisierung in sich gegenüberliegende, in den Kontaktlagerwänden 26 eingebrachte Führungsnuten 19 eingeschoben, die Verrastung erfolgt jedoch durch eine Öffnung im Boden 22 der Stecköffnung 12. Im Bereich der Öffnung finden sich Rastvorsprünge 31, die im eingesetzten Zustand des Kodierstegs 18 von dessen Rasthaken 32 hintergriffen sind. Dieser Zustand ist deutlich in der Ausschnittsvergrößerung X der Fig. 10 dargestellt.

In den Fig. 11 und 12 sind typische Einsatzgebiete für das erfindungsgemäße Gehäuse 10 dargestellt. Ein Steckmittel 35 in Form einer Leiterplatte 34 weist eine zum Gehäuse 10 gewandte Kontaktzone 36 mit einer Vielzahl nicht dargestellter, nebeneinander angeordneter Leiterbahnen auf. Die Kontaktzone ist von Kodiermitteln 17 in Form von Ausnehmungen 37 durchbrochen. Mit den Ausnehmungen 37 korrespondieren entsprechend in die Einführöffnung der Stecköffnung 12 eingeschobene Kodierwände 18, auch in Form von Stirnwänden 24. Die Anordnung ist so getroffen, dass das Gehäuse 10 in nur einer Ausrichtung auf die Kontaktzone 36 der Leiterplatte 34 aufgeschoben werden kann. Dabei sind die Ausnehmungen 37 und Kodierwände 18 von Gehäuse 10 bzw. Leiterplatte 34 in den Fig. 11 und 12 jeweils in unterschiedlicher Position angeordnet. Infolgedessen ist es unmöglich, das Gehäuse 10 der Steckbuchse der Fig. 12 auf die Leiterplatte 34 der Fig. 11 bzw. das Gehäuse der Fig. 11 auf die Leiterplatte 34 der Fig. 12 aufzusetzen. Insofern dient die Kodierung von Leiterplatte 34 und Gehäuse 10 nicht nur dem verpolsicheren Aufsetzen an der jeweiligen Stelle der Leiterplatte sondern verhindert auch das Aufsetzen eines Gehäuses mit abweichender Kodierung.

Zusammenfassend wurde ein Kontaktträger 11 in Form eines Gehäuses 10 einer Steckbuchse dargestellt, welcher als Standardbauteil produziert werden kann und dessen Kodierung mit Kodiermitteln 17 in Form von Kodierwänden 18 im Nachhinein erfolgt. In der Produktion hat dies den entscheidenden Vorteil, dass wenige Standardbauteile ohne Rüstzeiten an den Produktionsanlagen durchgehend gefertigt werden können. Im Gegensatz dazu sind bei der Produktion gattungsgemäßer Steckverbinder im Stand der Technik für jede gewünschte Kodierung die Produktionsanlagen umzurüsten, da dort die innerhalb der Stecköffnung 12 angeordneten Kodierwände 18 einstückig stoffschlüssig mit dem Kontaktträger 11 ausgebildet sind.

Darüber hinaus besteht die Möglichkeit, die relativ einfach herzustellenden Kodierwände 18 einzufärben und durch das Einsetzen in ein Gehäuse 10 mit Standardfarbe auch eine Farbkodierung zu realisieren. Die Kodierwände 18 weisen lediglich ein geringes Volumen auf und sind daher auch in größeren Stückzahlen leicht vorhaltbar. Die aufwendigen Rüstzeiten an den Produktionsmaschinen zum Herstellen unterschiedlich eingefärbter Kontaktträger 11 bzw. Gehäuse 10 erübrigt sich. Der erfindungsgemäße Steckverbinder mit Kodiermitteln 17, die als separate Bauteile ausgeführt sind, erlaubt eine wesentlich rationellere Fertigung und Lagerhaltung.

### Bezugszeichenliste:

- 100: Gehäuse einer Steckbuchse aus dem Stand der Technik
- 101: Stecköffnung
- 102: Kontaktfeder
- 103: Ausnehmung
- 104: Materialsteg
- 105: Kabeleinführöffnung
- 106: Kodierwand
- 107: Stirnwand v. 101
- 108: Kodiernase
- 109: Kontaktlagerwand

- 10: erfindungsgemäßes Gehäuse einer Steckbuchse
- 11: Kontaktträger
- 12: Stecköffnung
- 13: Kabeleinführöffnung
- 14: Kontaktfeder
- 15: Kodieransätze
- 16: Kabelhalter
- 17: Kodiermittel
- 18: Kodierwand
- 19: Führungsnuten
- 20: Wandabschnitte von 18
- 21: Rastmittel
- 22: Boden der Stecköffnung
- 23: Schmalseiten von 12
- 24: Stirnwände
- 25: Aufnahmeschlitz von 12
- 26: Kontaktlagerwand
- 27: Rastschultern
- 28: Vorsprünge von 19
- 29: Materialschwächungszone
- 30: Kürzungsabschnitt
- 31: Rastvorsprünge
- 32: Rasthaken
- 34: Leiterplatte
- 35: Steckmittel
- 36: Kontaktzone
- 37: Ausnehmung

## Patentansprüche

1. Steckverbinder, mit einem ersten Kontaktträger (11), in welchem Kontakte (14) angeordnet sind, die mit Gegenkontakten eines zweiten Kontaktträgers (34) bei Anordnung der Kontaktträger aneinander eine elektrische Verbindung eingehen, wobei der erste Kontaktträger (11) erste Kodiermittel (17) umfasst, die mit zweiten Kodiermitteln (37) des zweiten Kontaktträgers (34) zusammenwirken und eine hinsichtlich der Verbindung von Kontakten (14) und Gegenkontakten definierte Anordnung der Kontaktträger (11, 34) aneinander sicherstellen, wobei wenigstens ein Kontaktträger (11) eine Aufnahme für ein als separates Bauteil ausgeführtes Kodiermittel (17) aufweist, der erste Kontaktträger (11) ein Gehäuse (10) einer Steckbuchse ist, in welches das Kodiermittel (17) eingeschoben ist und das Kodiermittel (17) als Kodierwand (18) ausgebildet ist, **dadurch gekennzeichnet, dass** die Kodierwand (18) einen über eine Materialschwächungszone (29) angesetzten Kürzungsabschnitt (30) aufweist, um den die Kodierwand (18) bei Einsatz in einem gegenüber seiner Länge weniger tiefen Gehäuse (10) einkürzbar ist.

2. Steckverbinder nach Anspruch 1, **dadurch gekennzeichnet, dass** das Kodiermittel (17) im Kontaktträger (11) verrastbar ist.

3. Steckverbinder nach Anspruch 1 oder 2, **dadurch gekennzeichnet, dass** der Kontaktträger (11) Führungen (19) aufweist, die das Kodiermittel (17) lagestabil halten.

4. Steckverbinder nach Anspruch 1, **dadurch gekennzeichnet, dass** das Gehäuse (10) bodenseitig Rastmittel (31) zur Halterung des Kodiermittels (17) aufweist.

5. Steckverbinder nach Anspruch 1, **dadurch gekennzeichnet, dass** das Gehäuse (10) paarweise einander zugeordnete Nuten (19) aufweist, in die Teilbereiche (20) der in das Gehäuse (10) eingeschobenen Kodierwand (18) zwecks Lagestabilisierung eingreifen.

6. Steckverbinder nach Anspruch 1 oder 5, **dadurch gekennzeichnet, dass** die Kodierwand (18) in Einschubrichtung endseitige Rastmittel (21, 31, 27) zur ortsfesten Anordnung im Gehäuse (10) aufweist.

7. Steckverbinder nach Anspruch 1, **dadurch gekennzeichnet, dass** die Kodierwand (18) bei seitlich offenem Gehäuse (10) als Stirnwand (24) einsetzbar ist.

8. Steckverbinder nach einem der Ansprüche 1 bis 7, **dadurch gekennzeichnet, dass** die Kodierwand (18) an seinen mit dem Gehäuse (10) in Berührung stehenden Längsseiten (20) Schultern (27) aufweist, die mit gehäuseseitigen Vorsprüngen (28) eine Rastverbindung eingehen.

9. Steckverbinder nach einem der vorhergehenden Ansprüche, **dadurch gekennzeichnet, dass** es sich um einen Steckverbinder nach dem RAST 5 beziehungsweise RAST 2.5 Standard handelt.

10. Steckverbinder nach einem der Ansprüche 1 bis 9, **dadurch gekennzeichnet, dass** das Kodiermittel (17) farbig ausgestaltet ist, wobei die Einfärbung einer Farbkodierung am zweiten Kontaktträger (34) zwecks korrekter Relativausrichtung der Kontaktträger (11, 34) zueinander entspricht.

11. Steckverbinder nach Anspruch 1, **dadurch gekennzeichnet, dass** der zweite Kontaktträger (34) ein Steckmittel, insbesondere ein Stecker oder eine Leiterplatte (34) ist.

## Claims

1. Plug connector, having a first contact carrier (11), in which contacts (14) are arranged, which make an electrical connection with mating contacts of a second contact carrier (34) on arrangement of the contact carriers against one another, the first contact carrier (11) comprising first coding means (17), which interact with second coding means (37) of the second contact carrier (34) and ensure a defined arrangement of the contact carriers (11, 34) against one another with regard to the connection of contacts (14) and mating contacts, at least one contact carrier (11) having a receiver for a coding means (17) configured as a separate component, the first contact carrier (11) being a housing (10) of a plug socket into which the coding means (17) is inserted and the coding means (17) being configured as a coding wall (18), **characterised in that** the coding wall (18) has a shortening section (30) attached via a zone of weakened material (29), by which the coding wall (18) can be shortened when used in a housing (10) which is less deep than the length of the coding wall (18).

2. Plug connector according to Claim 1, **characterised in that** the coding means (17) can be latched in the contact carrier (11).

3. Plug connector according to Claim 1 or 2, **characterised in that** the contact carrier (11) has guides (19), which hold the coding means (17) stably in position.

4. Plug connector according to Claim 1, **characterised in that** the housing (10) has latching means (31) at the bottom for retaining the coding means (17).

5. Plug connector according to Claim 1, **characterised in that** the housing (10) has grooves (19) associated with one another in pairs, in which partial regions (20) of the coding wall (18) inserted into the housing (10) engage for positional stabilisation.

6. Plug connector according to Claim 1 or 5, **characterised in that** the coding wall (18) has latching means (21, 31, 27) at the end in the insertion direction for positionally fixed arrangement in the housing (10).

7. Plug connector according to Claim 1, **characterised in that** the coding wall (18) can be used as an end wall (24) when the housing (10) is open at the side.

8. Plug connector according to one of Claims 1 to 7, **characterised in that** the coding wall (18) has shoulders (27) at its longitudinal sides (20) contacting the housing (10), which form a latching connection with protrusions (28) on the housing.

9. Plug connector according to one of the preceding claims, **characterised in that** the plug connector is a plug connector according to the RAST 5 or RAST 2.5 Standard.

10. Plug connector according to one of Claims 1 to 9, **characterised in that** the coding means (17) is coloured, the colouring corresponding to a colour coding on the second contact carrier (34) for correct orientation of the contact carriers (11, 34) relative to one another.

11. Plug connector according to Claim 1, **characterised in that** the second contact carrier (34) is a plug means, in particular a plug or a printed circuit board (34).

## Revendications

1. Connecteur à fiches, avec un premier support de contact (11), dans lequel sont disposés des contacts (14), qui réalisent ensemble une connexion électrique avec des contacts antagonistes d'un deuxième support de contact (34) lors de la disposition des supports de contact, le premier support de contact (11) comprenant des premiers moyens de codage (17), qui concourent avec des deuxièmes moyens de codage (37) du deuxième support de contact (34) et garantissent ensemble une disposition, définie quant à la connexion des contacts (14) et contacts antagonistes, des supports de contact (11, 34), au moins un support de contact (11) présentant un logement pour un moyen de codage (17) réalisé en tant que composant séparé, le premier support de contact (11) étant un boîtier (10) d'une douille dans lequel le moyen de codage (17) est inséré et le moyen de codage (17) étant réalisé en tant que paroi de codage (18), **caractérisé en ce que** la paroi de codage (18) présente une section de raccourcissement (30) rapportée par le biais d'une zone d'affaiblissement de matériau (29), par laquelle la paroi de codage (18) peut être raccourcie, lors de la mise en oeuvre dans un boîtier (10) moins profond par rapport à sa longueur.

2. Connecteur à fiches selon la revendication 1, **caractérisé en ce que** le moyen de codage (17) peut être encliqueté dans le support de contact (11).

3. Connecteur à fiches selon la revendication 1 ou 2, **caractérisé en ce que** le support de contact (11) présente des guidages (19) qui maintiennent le moyen de codage (17) en position stable.

4. Connecteur à fiches selon la revendication 1, **caractérisé en ce que** le boîtier (10) présente des moyens d'enclenchement (31) côté fond pour maintenir le moyen de codage (17).

5. Connecteur à fiches selon la revendication 1, **caractérisé en ce que** le boîtier (10) présente des rainures (19) associées les unes aux autres par paire, dans les-quelles sont en prise des zones partielles (20) de la paroi de codage (18) insérée dans le boîtier (10) pour stabilisation de position.

6. Connecteur à fiches selon la revendication 1 ou 5, **caractérisé en ce que** la paroi de codage (18) présente dans le sens d'insertion des moyens d'enclenchement (21, 31, 27) côté extrémité pour une disposition fixe dans le boîtier (10).

7. Connecteur à fiches selon la revendication 1, **caractérisé en ce que** la paroi de codage (18) peut être mise en place, le boîtier (10) étant ouvert latéralement, en tant que paroi latérale (24).

8. Connecteur à fiches selon l'une des revendications 1 à 7, **caractérisé en ce que** la paroi de codage (18) présente au niveau de ses côtés longitudinaux (20) en contact avec le boîtier (10) des épaulements (27) qui réalisent une liaison d'enclenchement avec des saillies (28) côté boîtier.

9. Connecteur à fiches selon l'une des précédentes revendications, **caractérisé en ce qu'**il s'agit d'un connecteur à fiches suivant standard RAST 5 ou RAST 2.5.

10. Connecteur à fiches selon l'une des revendications 1 à 9, **caractérisé en ce que** le moyen de codage (17) est conçu coloré, la couleur correspondant à un code couleur au niveau du deuxième support de contact (34) pour alignement relatif correct du support de contact (11, 34).

11. Connecteur à fiches selon la revendication 1, **caractérisé en ce que** le deuxième support de contact (34) est un moyen d'enfichage, en particulier un connecteur ou une carte imprimée (34).
